# EUROPÄISCHE PATENTANMELDUNG

(11) **EP 3 339 232 A1**
(43) Veröffentlichungstag der Anmeldung: **27.06.2018**
(21) Anmeldenummer: 16205987.7
(22) Anmeldetag: 21.12.2016
(51) Int. Cl.: B66B 9/02, B66B 11/02

(54) **BODEN EINER AUFZUGSKABINE, AUFZUGSKABINE MIT EINEM SOLCHEN BODEN UND VERFAHREN ZUM AUFBAUEN EINES BODENS EINER AUFZUGSKABINE**

(71) Anmelder: Inventio AG, 6052 Hergiswil (CH)
(72) Erfinder: STADELMANN, Florian, 6037 Root (CH); MAURY, Julien, 6343 Rotkreuz (CH)

(57) **Zusammenfassung**

Es wird ein Boden (5) einer Aufzugskabine aufgezeigt, umfassend mehrere Bodenelemente (10-14), wobei die Bodenelemente (10-14) jeweils mittels einer Schwalbenschwanzverbindung miteinander verbunden sind.

## Beschreibung

Die vorliegende Erfindung betrifft einen Boden einer Aufzugskabine, eine Aufzugskabine mit einem solchen Boden und ein Verfahren zum Aufbauen eines Bodens einer Aufzugskabine.

Bisher bekannte Böden von Aufzugskabinen bestehen aus mehreren Bodenelementen. Dadurch kann die Größe des Bodens angepasst werden. Die mehreren Bodenelemente sind miteinander verklebt und dadurch miteinander verbunden. Nachteilig hieran ist, dass sich unter ungünstigen Umständen die Klebeverbindung lösen kann. Dies kann darauf beruhen, dass in seltenen Fällen die Klebeverbindung mangelhafte Qualität aufweist bzw. mangelhaft hergestellt wurde und/oder dass unter ungünstigen Umständen chemische Flüssigkeiten bzw. Reinigungsmittel zum Reinigen des Bodens der Aufzugskabine bzw. der dem Innenraum der Aufzugskabine zugewandten Oberfläche des Bodens der Aufzugkabine die Klebstoffverbindung zwischen den Bodenelementen angreifen und diese schwächen bzw. zerstören. Dies kann unter ungünstigsten Umständen die Verbindung zwischen den Bodenelementen lösen. Unter ungünstigsten Umständen kann dies somit die Sicherheit des Bodens bzw. der Aufzugskabine und folglich des gesamten Aufzugs beeinträchtigen.

Es kann unter anderem ein Bedarf an einem Boden einer Aufzugskabine bestehen, dessen Elemente ohne Klebstoff sicher miteinander verbunden sind. Auch kann Bedarf an einer Aufzugskabine bestehen, deren Boden aus Elementen bestehen, die ohne Klebstoff sicher miteinander verbunden sind. Darüber hinaus kann Bedarf an einem Verfahren zum Aufbauen eines Bodens einer Aufzugskabine bestehen, mittels dem Elemente des Bodens ohne Klebstoff miteinander sicher und schnell verbunden werden.

Einem solchen Bedarf kann jeweils durch die Gegenstände der unabhängigen Ansprüche entsprochen werden. Vorteilhafte Ausführungsformen sind in den abhängigen Ansprüchen definiert.

Gemäß einem Aspekt der Erfindung wird ein Boden einer Aufzugskabine vorgeschlagen, wobei der Boden mehrere Bodenelemente umfasst, wobei die Bodenelemente jeweils mittels einer Schwalbenschwanzverbindung miteinander verbunden sind.

Ein Vorteil hiervon ist, dass die Bodenelemente ohne Klebstoff bzw. ohne eine Klebstoffverbindung miteinander verbunden sind. Zudem kann der Boden in der Regel technisch schnell zusammengebaut und wieder auseinander genommen werden. Auch werden die Bodenelemente durch die Schwalbenschwanzverbindung im Allgemeinen technisch einfach zueinander ausgerichtet. Somit ist die Verbindung zwischen den Bodenelementen gegenüber chemischen Flüssigkeiten oder ähnlichem stabil bzw. wird von chemischen Flüssigkeiten oder ähnlichem im Wesentlichen nicht angegriffen. Darüber hinaus ist die Herstellung des Bodens üblicherweise technisch einfach, schnell durchführbar und kostengünstig.

Die Schwalbenschwanzverbindung kann in der Regel auch eine sogenannte Tannenbaumverbindung sein. Die Schwalbenschwanzverbindung kann üblicherweise eine oder mehrere mehrfach "gezackte" Schwalbenschwanzverbindungen aufweisen.

Eine Schwalbenschwanzverbindung kann üblicherweise mindestens einen sich in einer ersten Richtung verjüngenden Vorsprung bzw. Zinken und mindestens einen sich in die erste Richtung verjüngende Aussparung aufweisen, wobei der Vorsprung komplementär zu der Aussparung ausgebildet ist. Durch die Einführung des Vorsprungs in die Aussparung in einer zweiten Richtung kann üblicherweise eine senkrecht zur zweiten Richtung nicht-bewegliche Verbindung gebildet werden. Im Querschnitt senkrecht zur zweiten Richtung können der Vorsprung und die Aussparung üblicherweise jeweils eine trapezförmige Form aufweisen. Hierdurch kann in der Regel eine formschlüssige Verbindung erreicht werden. Andere Formen des Vorsprungs und der Aussparung im Querschnitt senkrecht zu der zweiten Richtung, wie z.B. oval, elliptisch, kreisförmig, polygonal, rautenförmig, sind üblicherweise vorstellbar.

Gemäß einem zweiten Aspekt der Erfindung wird eine Aufzugskabine mit einem Boden gemäß des ersten Aspekts der Erfindung vorgeschlagen.

Vorteilhaft hieran ist unter anderem, dass die Aufzugskabine einen Boden aufweist, dessen Elementen ohne Klebstoff sicher miteinander verbunden sind.

Gemäß einem dritten Aspekt wird ein Verfahren zum Aufbauen eines Bodens einer Aufzugskabine vorgeschlagen, umfassend die Schritte: Bereitstellen mehrerer Bodenelemente; und Verbinden von mindestens zwei Bodenelementen miteinander mittels einer Schwalbenschwanzverbindung zum Zusammenbauen des Bodens. Ein Vorteil hiervon ist, dass die Bodenelemente ohne Klebstoff miteinander sicher und schnell verbunden werden. Insbesondere muss in der Regel nicht auf das Trocknen eines Klebstoffs gewartet werden. Zudem lassen sich durch die Schwalbenschanzverbindung zwischen den Bodenelementen die Bodenelemente üblicherweise technisch einfach und schnell zueinander ausrichten.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

In einer Ausführungsform sind die Bodenelemente ausschließlich mittels einer oder mehrerer Schwalbenschwanzverbindungen miteinander verbunden. Ein Vorteil hiervon ist, dass der Boden in der Regel technisch besonders einfach und besonders schnell herstellbar ist.

In einer Ausführungsform umfassen die Bodenelemente ein Metall und/oder eine Metalllegierung, insbesondere bestehen die Bodenelemente aus einem Metall und/oder einer Metalllegierung. Hierdurch weist der Boden üblicherweise eine besonders hohe Stabilität und ein im Verhältnis zu seiner Tragkraft geringes Gewicht auf.

In einer Ausführungsform umfassen die Bodenelemente Aluminium und/oder eine Aluminiumlegierung, insbesondere bestehen die Bodenelemente aus Aluminium und/oder einer Aluminiumlegierung. Ein Vorteil hiervon ist, dass der Boden im Allgemeinen ein besonders geringes Gewicht aufweist.

In einer Ausführungsform umfasst der Boden ferner mindestens ein Schwalbenschwanzverbindungselement, wobei die Schwalbenschwanzverbindung zwischen jeweils zwei Bodenelementen mittels des Schwalbenschwanzverbindungselements gebildet ist. Vorteilhaft hieran ist, dass die Verbindung üblicherweise technisch besonders einfach ist.

In einer Ausführungsform weisen die Bodenelemente Aussparungen auf, wobei das Schwalbenschwanzverbindungselement zum Herstellen der Schwalbenschwanzverbindung in den Aussparungen der beiden miteinander verbundenen Bodenelemente aufgenommen ist. Hierdurch kann der Boden in der Regel besonders kostengünstig hergestellt werden.

In einer Ausführungsform ist das Schwalbenschwanzverbindungselement jeweils integral mit dem Bodenelement ausgebildet. Ein Vorteil hiervon ist, dass die Herstellung des Bodens in der Regel technisch noch einfacher ist, da der Boden aus wenigen Einzelteilen besteht.

In einer Ausführungsform weist mindestens ein Bodenelement auf zwei einander gegenüberliegenden Seiten jeweils eine Aussparung auf, wobei Schwalbenschwanzverbindungselemente zum Herstellen der Schwalbenschwanzverbindungen zwischen den Bodenelementen in den zwei Aussparungen des mindestens einen Bodenelements aufgenommen sind. Vorteilhaft hieran ist, dass der Boden in der Regel technisch noch einfacher herstellbar ist. Zudem lässt sich hierdurch in der Regel auch ein besonders großflächiger Boden technisch einfach und schnell herstellen.

In einer Ausführungsform des Verfahrens werden die mindestens zwei Bodenelemente ausschließlich mittels einer oder mehrerer Schwalbenschwanzverbindungen zum Zusammenbauen des Bodens verbunden. Ein Vorteil hiervon ist, dass der Boden in der Regel technisch besonders einfach und besonders schnell herstellbar ist.

In einer Ausführungsform des Verfahrens umfassen die Bodenelemente Aluminium und/oder eine Aluminiumlegierung, insbesondere bestehen die Bodenelemente aus Aluminium und/oder einer Aluminiumlegierung. Hierdurch wird ein besonders stabiler und im Verhältnis zu seiner Tragkraft ein geringes Gewicht aufweisender Boden hergestellt.

In einer Ausführungsform wird jeweils ein Schwalbenschwanzverbindungselement zur Herstellung der Schwalbenschwanzverbindung zwischen den zwei Bodenelementen verwendet. Vorteilhaft hieran ist, dass die Verbindung üblicherweise technisch besonders einfach herstellbar ist.

In einer Ausführungsform des Verfahrens werden die zwei Bodenelemente durch Einführen des Schwalbenschwanzverbindungselements in Aussparungen der beiden miteinander zu verbindenden Bodenelemente verbunden. Hierdurch kann der Boden in der Regel besonders kostengünstig hergestellt werden.

In einer Ausführungsform des Verfahrens ist das Schwalbenschwanzverbindungselement jeweils integral mit dem Bodenelement ausgebildet. Ein Vorteil hiervon ist, dass die Herstellung des Bodens in der Regel technisch noch einfacher ist, da der Boden aus weniger Einzelteilen zusammengebaut wird.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind. Es zeigen:
- Fig. 1: eine perspektivische Ansicht einer ersten Ausführungsform des erfindungsgemäßen Bodens;
- Fig. 2: eine Querschnittsansicht des Bodens aus Fig. 1;
- Fig. 3: eine Seitenansicht des Bodens aus Fig. 1;
- Fig. 4: eine Aufsicht auf den Boden aus Fig. 1;
- Fig. 5: eine Querschnittsansicht einer ersten Ausführungsform eines Bodenelements eines erfindungsgemäßen Bodens;
- Fig. 6: eine Seitenansicht des Bodenelements aus Fig. 5;
- Fig. 7: eine Aufsicht auf das Bodenelement aus Fig. 5;
- Fig. 8: ein Schwalbenschwanzverbindungselement zum Verbinden zweier Bodenelemente;
- Fig. 9: eine Seitenansicht des Schwalbenschwanzverbindungselements aus Fig. 8;
- Fig. 10: eine Aufsicht auf das Schwalbenschwanzverbindungselement aus Fig. 8;
- Fig. 11: eine Querschnittsansicht einer zweiten Ausführungsform eines Bodenelements eines erfindungsgemäßen Bodens;
- Fig. 12: eine Querschnittsansicht einer dritten Ausführungsform eines Bodenelements eines erfindungsgemäßen Bodens; und
- Fig. 13: eine Detailansicht des Bereichs XIII des Bodenelements aus Fig. 12.

Die Figuren sind lediglich schematisch und nicht maßstabsgetreu. Gleiche Bezugszeichen bezeichnen in den verschiedenen Figuren gleiche oder gleichwirkende Merkmale.

Fig. 1 zeigt eine perspektivische Ansicht einer ersten Ausführungsform des erfindungsgemäßen Bodens 5. Fig. 2 zeigt eine Querschnittsansicht des Bodens 5 aus Fig. 1. Fig. 3 zeigt eine Seitenansicht des Bodens 5 aus Fig. 1. Fig. 4 zeigt eine Aufsicht auf den Boden 5 aus Fig. 1.

Der Boden 5 ist der Boden einer Aufzugskabine. Die Aufzugskabine dient zum Aufnehmen und Transportieren von Waren und/oder Menschen in einem Aufzug bzw. Aufzugssystem.

Der Boden 5 besteht aus mehreren Bodenelementen 10-14. Die Bodenelemente 10-14 sind mittels einer Schwalbenschwanzverbindung miteinander verbunden. Zwischen jeweils zwei Bodenelementen 10-14 ist eine Schwalbenschwanzverbindung vorhanden. Der Boden 5 besteht in den Fig. 1-4 aus sieben Bodenelementen 10-14. Hiervon sind fünf Bodenelemente 10-14 (sogenannte Mittelstücke) in der Mitte gleichartig ausgebildet. Die beiden äußersten Bodenelemente 10-14 (sogenannte Endstücke) am Rand des Bodens 5 sind ebenfalls gleichartig ausgebildet. Der Boden 5 kann alternativ aus zwei, drei, vier, fünf, sechs, acht oder mehr als acht Bodenelementen bestehen.

Die Bodenelemente 10-14 bzw. die (in Fig. 2 oberen) Oberflächen der Bodenelemente 10-14 sind parallel zueinander angeordnet. Das Bodenelement 10-14 ist jeweils im Wesentlichen quaderförmig ausgebildet. Die Bodenelemente 10-14 sind an einer der kurzen Seite des Bodenelements 10-14 miteinander verbunden. Der Boden 5 ist flach ausgebildet. Der maximale Höhenunterschied des Bodens 5 beträgt ca. 2,0 mm. Der Boden 5 weist eine Höhe (in Fig. 3 von oben nach unten verlaufend) von ca. 19 mm und eine Breite (in Fig. 4 von oben nach unten verlaufend) von ca. 1128 mm auf.

Fig. 5 zeigt eine Querschnittsansicht einer ersten Ausführungsform eines Bodenelements 10-14 eines erfindungsgemäßen Bodens 5. Fig. 6 zeigt eine Seitenansicht des Bodenelements 10-14 aus Fig. 5 von der Ebene VI-VI aus. Fig. 7 zeigt eine Aufsicht auf das Bodenelement 10-14 aus Fig. 5.

Das Bodenelement 10-14 weist einen quaderförmigen Hohlraum 15-19 auf. Die Wandstärke des Bodenelements 10-14 beträgt an jeder Stelle ca. 1,8 mm. Die Länge des Bodenelements 10-14 (in Fig.7 von links nach rechts verlaufend) beträgt ca. 2098 mm. Die Breite beträgt ca. 50 mm. Die Breite des Hohlraums 15 des Bodenelements 10-14 (in Fig. 5 von links nach rechts verlaufend) beträgt ca. 36,4 mm. Die Breite des Bodenelements 10-14 (in Fig. 5 von links nach rechts verlaufend) beträgt ca. 40 mm (ohne die Pins 24, 26, 28, 30 und die Aussparung 20, 21). Die Höhe des Bodenelements 10-14 beträgt ca. 19 mm.

Das Bodenelement 10-14 weist auf einer kurzen Seite des quaderförmigen Teils 30 des Bodenelements 10-14 (in Fig. 5 rechts) zwei Pins 24, 26, 28, 30 auf. Die Pins 24, 26, 28, 30 schließen eine Aussparung 20, 21 zwischen ihnen ein. Die Pins 24, 26, 28, 30 sind im Querschnitt gemäß Fig. 5 im Wesentlichen trapezförmig ausgebildet, wobei jeweils die der Aussparung 20, 21 abgewandte äußere Seite des Trapezes parallel zu der Außenseite des quaderförmigen Teils 30 des Bodenelements 10-14 verläuft.

Die der Aussparung 20, 21 jeweils zugewandte innere Seite des Pins 24, 26, 28, 30 bzw. des Trapezes weist einen Winkel von ca. 80° zu der der Aussparung 20, 21 zugewandten Seite des quaderförmigen Teils 30 des Bodenelements 10-14 auf. Die dem quaderförmigen Teil 30 des Bodenelements 10-14 zugewandte Seite und abgewandte Seite des Trapezes der Pins 24, 26, 28, 30 verlaufen zueinander parallel. Die Pins 24, 26, 28, 30 erstrecken sich über die gesamte Länge des Bodenelements 10-14.

Die Aussparung 20, 21 weist somit auf der dem quaderförmigen Teil 30 des Bodenelements 10-14 zugewandten Seite (in Fig. 5 links) eine größere Höhe auf als an der dem quaderförmigen Teil 30 des Bodenelements 10-14 abgewandten Seite (in Fig. 5 rechts) auf. Die Aussparung 20, 21 ist schwalbenschwanzförmig ausgebildet.

Die Höhe des Pins 24, 26, 28, 30 am äußersten Ende des Pins 24, 26, 28, 30 (von dem quaderförmigen Teil 30 des Bodenelements 10-14 abgewandt) beträgt jeweils ca. 3,5 mm. Die Höhe der Pins 24, 26, 28, 30 am inneren Ende des Pins 24, 26, 28, 30 (dem quaderförmigen Teil 30 des Bodenelements 10-14 zugewandt) beträgt jeweils ca. 1,8 mm und ist somit gleichgroß wie die Wandstärke des quaderförmigen Teils 30 des Bodenelements 10-14. Der kleinste Abstand der Pins 24, 26, 28, 30, der sich am äußersten Ende der Pins 24, 26, 28, 30 befindet, beträgt ca. 12,0 mm. Der größte Abstand der Pins 24, 26, 28, 30, der sich am innen Ende der Pins 24, 26, 28, 30 befindet, beträgt ca. 15,4 mm.

Die Pins 24, 26, 28, 30 stehen ca. 10,0 mm von dem quaderförmigen Teil 30 des Bodenelements 10-14 ab. Das Verhältnis zwischen der Länge der Pins (ca. 10,0 mm) und der Breite der Aussparung 20, 21 an der engsten Stelle (ca. 12,0 mm) beträgt somit ca. 0,8. Die Pins 24, 26, 28, 30 sind spiegelbildlich zu einer Ebene ausgebildet, die mittig durch die Aussparung 20, 21 und senkrecht zur Zeichenebene der Fig. 5 verläuft.

Fig. 8 zeigt ein Schwalbenschwanzverbindungselement 50 zum Verbinden zweier Bodenelemente 10-14. Fig. 9 zeigt eine Seitenansicht des Schwalbenschwanzverbindungselements 50 aus Fig. 8. Fig. 10 zeigt eine Aufsicht auf das Schwalbenschwanzverbindungselement 50 aus Fig. 8.

Das Schwalbenschwanzverbindungselement 50 weist zwei Vorsprünge 55-58 auf. Das Schwalbenschwanzverbindungselement 50 besteht insbesondere aus zwei starr miteinander verbundenen Vorsprüngen 55-58. Das Schwalbenschwanzverbindungselement 50 ist symmetrisch zu einer Ebene, die durch die Mitte des Schwalbenschwanzverbindungselements 50 und senkrecht zur Zeichenebene der Fig. 8 verläuft, ausgebildet.

Die Symmetrieebene verläuft somit in Fig. 8 von oben nach unten und in die Zeichnungsebene hinein. Das Schwalbenschwanzverbindungselement 50 weist zwei Hohlräume 70, 71 auf, die jeweils im Innern der Vorsprünge 55-58 ausgebildet sind. Die Wandstärke des Schwalbenschwanzverbindungselements 50 beträgt gleichmäßig ca. 2 mm.

Die Höhe des Schwalbenschwanzverbindungselements 50 beträgt ca. 12 mm an der Stelle mit der geringsten Höhe, die sich in der Mitte des Schwalbenschwanzverbindungselements 50 in Fig. 8 befindet. Die größte Höhe des Schwalbenschwanzverbindungselements 50 beträgt ca. 15 mm.

Beim Einführen des Schwalbenschwanzverbindungselements 50 in die Aussparung 20, 21 des Bodenelements 10-14 der Fig. 5-7 hat das Schwalbenschwanzverbindungselement 50 somit ein Spiel von ca. 0,4 mm in der Höhe.

Die Vorsprünge 55-58 weisen eine sich von der Mitte des Schwalbenschwanzverbindungselements 50 nach außen hin (in Fig. 5 somit nach links und nach rechts) jeweils verbreiternde Form auf. Zu der Mitte des Schwalbenschwanzverbindungselements 50 hin verjüngen sich die Vorsprünge 55-58 jeweils. Die Vorsprünge 55-58 erstrecken sich über die gesamte Breite des Schwalbenschwanzverbindungselements 50.

Die Vorsprünge 55-58 sind jeweils schwalbenschwanzförmig ausgebildet. Die Vorsprünge 55-58 weisen somit eine Form auf, die der gegabelten Form des Schwanzes einer Schwalbe ähnlich ist. Ein Schwalbenschwanzverbindungselement 50 dient zum Verbinden von zwei Bodenelementen 10-14. Die Form der Vorsprünge 55-58 ist komplementär zu den Aussparungen 20, 21 der Bodenelemente 10-14 ausgebildet.

Das Schwalbenschwanzverbindungselement 50 wird senkrecht zu der Zeichnungsebene der Fig. 5 mit einem der beiden Vorsprünge 55-58 in die Aussparung 20, 21 des Bodenelements 10-14 eingeschoben bzw. eingeführt. Der andere Vorsprung 55-58 des Schwalbenschwanzverbindungselements 50 wird in die Aussparung 20, 21 eines baugleichen oder ähnlichen Bodenelements 10-14 senkrecht zu der Zeichnungsebene der Fig. 5 eingeschoben bzw. eingeführt. Hierdurch sind die beiden Bodenelemente 10-14 parallel zu der Zeichnungsebene der Fig. 5 nicht mehr zueinander verschiebbar bzw. beweglich. Folglich ist eine starre Verbindung zwischen den Bodenelementen 10-14 hergestellt. Somit kann ein Boden 5 aus zwei Bodenelementen 10-14 zusammengesetzt werden.

Durch die Schwalbenschwanzverbindung der Bodenelemente 10-14 werden die Bodenelemente 10-14 technisch einfach zueinander ausgerichtet. Hierdurch kann technisch einfach eine plane bzw. ebene Oberfläche des Bodens 5 erreicht werden.

Die Art der Verbindung (Schwalbenschwanzverbindung) wird auch "dovetail joint" (engl.) genannt.

Ein oder mehrere (in den Zeichnungen nicht dargestellte) Sicherungselemente können mechanisch dafür sorgen, dass die Bodenelemente 10-14 in die Zeichenebene der Fig. 2 hinein bzw. heraus nicht bewegt werden können, so dass ein Lösen der Schwalbenschwanzverbindungen ohne Lösen bzw. Entfernen des oder der Sicherungselemente nicht möglich ist. Das Sicherungselement kann z.B. eine Randleiste sein, die in Fig. 1 jeweils am oberen Rand der Bodenelemente 10-14 und am unteren Rand der Bodenelemente 10-14 angeordnet ist.

Fig. 11 zeigt eine Querschnittsansicht einer zweiten Ausführungsform eines Bodenelements 10-14 eines erfindungsgemäßen Bodens 5. Das in Fig. 11 gezeigte Bodenelement 10-14 unterscheidet sich von dem in Fig. 5 gezeigten Bodenelement 10-14 lediglich darin, dass der quaderförmige Teil 30 des in Fig. 11 gezeigten Bodenelements 10-14 eine größere Breite, nämlich ca. 64,4 mm, als das in Fig. 5 gezeigte Bodenelement 10-14 aufweist. Der Hohlraum 15-19 ist bei dem in Fig. 11 gezeigten Bodenelemente 10-14 entsprechend größer, so dass das Bodenelement 10-14 die gleiche Wandstärke (ca. 1,8 mm) aufweist. Die Pins 24, 26, 28, 30 sind bei dem in Fig. 11

Fig. 12 zeigt eine Querschnittsansicht einer dritten Ausführungsform eines Bodenelements 10-14 eines erfindungsgemäßen Bodens 5. Fig. 13 zeigt eine Detailansicht des Bereichs XIII des Bodenelements 10-14 aus Fig. 12. Das Bodenelement 10-14 weist drei gleichgroße und gleichförmige Hohlräume 15-19 auf. An den beiden gegenüberliegenden Enden des Bodenelements 10-14 (in Fig. 12 links und rechts) ist jeweils eine Aussparung 20, 21 vorhanden, die von jeweils zwei Pins 24, 26, 28, 30 gebildet wird. Die beiden Aussparungen 20, 21 sind in zueinander entgegengesetzten Richtungen geöffnet.

Die Aussparungen 20, 21 bzw. Vertiefungen sind symmetrisch zueinander ausgebildet. Die Pins 24, 26, 28, 30 und die Aussparungen 20, 21 der in Fig. 12 gezeigten Ausführungsform des Bodenelements 10-14 weisen die gleiche Größe, die gleichen Abmessungen und die gleiche Form auf wie die Pins 24, 26, 28, 30 und die Aussparungen 20, 21 der in den Fig. 5-7 und in der Fig. 11 gezeigten Ausführungsformen des Bodenelements 10-14 auf.

Fig. 12 zeigt ein Bodenelement 10-14, das als Mittelstück verwendet werden kann. An beide Enden des Bodenelements 10-14 der Fig. 12 kann durch jeweils ein Schwalbenschwanzverbindungselement 50 ein weiteres Bodenelement 10-14 mit dem in Fig. 12 gezeigten Bodenelement 10-14 verbunden werden. Das in Fig. 11 bzw. in den Fig. 5-7 gezeigte Bodenelement 10-14 ist ein Endstück, da nur an jeweils eine Seite bzw. an jeweils ein Ende des Bodenelements 10-14 weitere Bodenelemente 10-14 angeschlossen bzw. verbunden werden können.

Die Bodenelemente 10-14 und/oder die Schwalbenschwanzverbindungselemente 50 können ein Metall und/oder eine Metalllegierung umfassen oder aus einem Metall und/oder einer Metalllegierung bestehen. Das Metall kann insbesondere Aluminium sein. Die Metalllegierung kann insbesondere eine Aluminiumlegierung sein. Das Schwalbenschwanzverbindungselement 50 kann Kunststoff umfassen oder aus Kunststoff bestehen.

Das Schwalbenschwanzverbindungselement 50 kann ein separates Bauelement sein, wie dies in den Fig. 8-10 gezeigt ist. Vorstellbar ist auch, dass das Schwalbenschwanzverbindungselement 50 mit einem Bodenelement 10-14 integral bzw. einstückig ausgebildet ist. Das Schwalbenschwanzverbindungselement 50 kann in diesem Fall nur aus einer Hälfte des in Fig. 8 gezeigten Schwalbenschwanzverbindungselements 50 bestehen.

In dem Fall der integralen bzw. einstückigen Ausbildung mit einem Bodenelement 10-14 wird ein Schwalbenschwanzverbindungselement 50 eines Bodenelements 10-14 mit einer Aussparung 20, 21 eines anderen Bodenelements 10-14 starr verbunden.

Das Schwalbenschwanzverbindungselement 50 zusammen mit der Aussparung 20, 21 bzw. die Schwalbenschwanzverbindung schafft eine im Wesentlichen formschlüssige Verbindung der beiden Bodenelemente 10-14.

Das Schwalbenschwanzverbindungselement 50 schließt plan bzw. bündig mit der Oberfläche der durch das Schwalbenschwanzverbindungselement 50 verbundenen Bodenelemente 10-14 bzw. der Oberfläche des Bodens 5 ab. Parallel zur Oberfläche des Bodens 5 der Aufzugskabine lassen sich die Bodenelemente 10-14 nach dem Verbinden mit der Schwalbenschwanzverbindung nicht mehr bewegen.

Durch den modularen Aufbau aus Zwischenstücken und Endstücken bzw. Bodenelementen 10-14 mit unterschiedlicher Breite kann der Boden 5 technisch einfach an die gewünschte Größe bzw. Fläche angepasst werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Boden (5) einer Aufzugskabine umfassend
mehrere Bodenelemente (10-14), wobei die Bodenelemente (10-14) jeweils mittels einer Schwalbenschwanzverbindung miteinander verbunden sind.

2. Boden (5) nach Anspruch 1, wobei
die Bodenelemente (10-14) ausschließlich mittels einer oder mehrerer Schwalbenschwanzverbindungen miteinander verbunden sind.

3. Boden (5) nach Anspruch 1 oder 2, wobei
die Bodenelemente (10-14) ein Metall und/oder eine Metalllegierung umfassen, insbesondere aus einem Metall und/oder einer Metalllegierung bestehen.

4. Boden (5) nach einem der Ansprüche 1-3, wobei
die Bodenelemente (10-14) Aluminium und/oder eine Aluminiumlegierung umfassen, insbesondere aus Aluminium und/oder einer Aluminiumlegierung bestehen.

5. Boden (5) nach einem der vorhergehenden Ansprüche 1-4, ferner umfassend mindestens ein Schwalbenschwanzverbindungselement (50),
wobei die Schwalbenschwanzverbindung zwischen jeweils zwei Bodenelementen (10-14) mittels des Schwalbenschwanzverbindungselements (50) gebildet ist.

6. Boden (5) nach einem der Ansprüche 1-5, insbesondere nach Anspruch 5, wobei die Bodenelemente (10-14) Aussparungen (20, 21) aufweisen, wobei das Schwalbenschwanzverbindungselement (50) zum Herstellen der Schwalbenschwanzverbindung in den Aussparungen (20, 21) der beiden miteinander verbundenen Bodenelemente (10-14) aufgenommen ist.

7. Boden (5) nach einem der Ansprüche 1-6, insbesondere nach Anspruch 5, wobei das Schwalbenschwanzverbindungselement (50) jeweils integral mit dem Bodenelement (10-14) ausgebildet ist.

8. Boden (5) nach einem der vorhergehenden Ansprüche, wobei
mindestens ein Bodenelement (10-14) auf zwei einander gegenüberliegenden Seiten jeweils eine Aussparung (20, 21) aufweist, wobei Schwalbenschwanzverbindungselemente (50) zum Herstellen der Schwalbenschwanzverbindungen zwischen den Bodenelementen (10-14) in den zwei Aussparungen (20, 21) des mindestens einen Bodenelements (10-14) aufgenommen sind.

9. Aufzugskabine mit einem Boden (5) gemäß einem der Ansprüche 1-8.

10. Verfahren zum Aufbauen eines Bodens (5) einer Aufzugskabine, umfassend die Schritte:
Bereitstellen mehrerer Bodenelemente (10-14); und
Verbinden von mindestens zwei Bodenelementen (10-14) miteinander mittels einer Schwalbenschwanzverbindung zum Zusammenbauen des Bodens (5).

11. Verfahren nach Anspruch 10, wobei
die mindestens zwei Bodenelemente (10-14) ausschließlich mittels einer oder mehrerer Schwalbenschwanzverbindungen zum Zusammenbauen des Bodens (5) verbunden werden.

12. Verfahren nach Anspruch 10 oder 11, wobei
die Bodenelemente (10-14) Aluminium und/oder eine Aluminiumlegierung umfassen, insbesondere aus Aluminium und/oder einer Aluminiumlegierung bestehen.

13. Verfahren nach einem der Ansprüche 10-12, wobei
jeweils ein Schwalbenschwanzverbindungselement (50) zur Herstellung der Schwalbenschwanzverbindung zwischen den zwei Bodenelementen (10-14) verwendet wird.

14. Verfahren nach einem der Ansprüche 10-13, insbesondere nach Anspruch 13,
wobei die zwei Bodenelemente (10-14) durch Einführen des Schwalbenschwanzverbindungselements (50) in Aussparungen (20, 21) der beiden miteinander zu verbindenden Bodenelemente (10-14) verbunden werden.

15. Verfahren nach einem der Ansprüche 10-14, insbesondere nach Anspruch 13,
wobei das Schwalbenschwanzverbindungselement (50) jeweils integral mit dem Bodenelement (10-14) ausgebildet ist.
